# EUROPÄISCHE PATENTSCHRIFT

(11) **EP 0 326 855 B1**
(45) Veröffentlichungstag und Bekanntmachung des Hinweises auf die Patenterteilung: **10.04.1991**
(21) Anmeldenummer: 89100767.6
(22) Anmeldetag: 18.01.1989
(51) Int. Cl.: C25B 3/04

(54) **Verfahren zur Herstellung von Fluormalonsäure und ihren Derivaten**
Process for manufacturing fluoromalonic acid and its derivatives
Procédé de préparation de l'acide fluoromalonique et de ses dérivés

(30) Priorität: 30.01.1988 DE 3802745
(43) Veröffentlichungstag der Anmeldung: 09.08.1989
(73) Patentinhaber: HOECHST AKTIENGESELLSCHAFT, 65926 Frankfurt am Main (DE)
(72) Erfinder: Dapperheld, Steffen, Dr., D-6239 Kriftel (DE); Heumüller, Rudolf, Dr., D-6054 Rodgau (DE)

(56) Entgegenhaltungen:
- DE-A- 3 607 446

## Beschreibung

Biologisch aktive organische Fluorverbindungen finden häufig Verwendung als Pflanzenschutzmittel oder Pharmazeutika. Solche Verbindungen besitzen in vielen Fällen eine erhöhte Wirksamkeit, oft gekoppelt mit verminderter Nebenwirkung, wobei Effekte, die auf die Fluorsubstitution zurückzuführen sind, wie höhere Lipidlöslichkeit und höhere Oxydationsstabilität, eine wesentliche Rolle spielen.

Man kennt heute eine Reihe präparativer Methoden zur direkten Einführung eines Fluoratoms in die gewünschte Position organischer Moleküle. Da eine direkte Fluorierung aber oft nicht praktikabel ist, kommt der Herstellung von fluorierten Zwischenprodukten für die Synthese der ins Auge gefaßten Verbindungen eine besondere Bedeutung zu. Mit der Fluormalonsäure und ihren Derivaten stehen so z.B. Fluorverbindungen zur Verfügung, die sich nach vielfältigen synthetischen Methoden in pharmakologisch interessante Produkte wie Fluorpimelinsäuren, Alkylfluorbarbitursäuren oder 5-Fluoruracil überführen lassen.

Fluormalonsäure und ihre Derivate können nach verschiedenen Methoden hergestellt werden, die jedoch meist schlechte Ausbeuten liefern und bei denen man zudem von sehr toxischen oder teuren Ausgangsverbindungen ausgeht. So ist es bekannt, daß man Fluormalonsäurediäthylester durch Umsetzung von Monofluoressigsäureäthylester und Chlorameisensäureäthylester unter basischen Bedingungen (J. Chem. Soc. 1959, 3286-3289), durch Halogenaustausch aus Chlormalonsäurediäthylester und Kaliumfluorid (USSR P 185,878 (1966)-s. Chem. Abstr. 67, 2777 r (1967)) oder durch Fluorierung von Malonsäurediäthylester mit Perchlorylfluorid (J. Org. Chem. 31, 916-918 (1966)) erhalten kann.

Es sind weiterhin Verfahren beschrieben, Fluormalonsäurederivate durch Ammonolyse bzw. Alkoholyse von Hexafluorpropen herzustellen (Jap. OS 59-046 256 (1984), Chem. Lett. 1981, 107-110), wobei fünf der sechs Fluorsubstituenten abgebaut werden, was einen Zwangsanfall an Fluoriden oder Fluorwasserstoff mit sich bringt.

Nach dem Stand der Technik bestand also das Bedürfnis, ein Verfahren zur Herstellung von Fluormalonsäure und ihren Derivaten bereitzustellen, das nicht von toxischen oder teuren Verbindungen ausgeht, nicht mit einem Zwangsanfall von Fluoriden oder Fluorwasserstoff verbunden ist und nach dem man sowohl die Fluormalonsäure als auch ihre Derivate in hohen Ausbeuten herstellen kann.

Diese Aufgabe konnte nun erfindungsgemäß dadurch gelöst werden, daß man Halogenfluormalonsäuren, die z.B. durch die selektive Hydrolyse von Tetrahalogen-2-fluorpropionsäuren leicht zugänglich sind, bzw. deren Derivate, d.s. Verbindungen der Formel I, elektrochemisch enthalogeniert. Dabei entstehen Verbindungen der Formel II

In der Formel I ist R¹ ein Halogen mit einem Atomgewicht von 35 bis 127, also Chlor, Brom oder Jod, vorzugsweise Chlor. In den Formeln I und II sind R² und R³ gleich oder verschieden und bedeuten Hydroxyl oder die Gruppe OX, worin X ein Alkali-, Erdalkali- oder NH₄⁺-Ion, wie Lithium, Natrium, Kalium, Magnesium oder Kalzium, oder einen C₁-C₁₂-Alkylrest, vorzugsweise C₁-C₆-Alkylrest, darstellt, oder R² und R³ bedeuten die Gruppe NR⁴R⁵, worin R⁴ und R⁵ gleich oder verschieden sind und Wasserstoff oder einen Kohlenwasserstoffrest mit 1 bis 12 C-Atomen bedeuten. Dieser Kohlenwasserstoffrest kann aromatischer, cycloaliphatischer oder aliphatischer Natur sein und hat vorteilhaft 1 bis 6 C-Atome. Z.B. stellt er Phenyl dar. Bevorzugt sind R⁴ und R⁵ jedoch Wasserstoff und/oder C₁-C₆-Alkyl.

Als Reste R² und R³ sind Hydroxylreste sowie diejenigen bevorzugt, in denen X ein Alkali- oder NH₄⁺-Ion oder einen Alkylrest darstellt.

Als Alkylreste für X, R⁴ und R⁵ kommen insbesondere Methyl, Äthyl, die verschiedenen Propyl-, Butyl-, Pentyl- und Hexylreste in Betracht, daneben aber auch höhere Reste wie die verschiedenen Octyl-, Decyl- und Dodecylreste.

Als Ausgangsverbindungen für das erfindungsgemäße Verfahren sind also Chlorfluormalonsäure, Bromfluormalonsäure und Jodfluormalonsäure sowie deren Ester, Amide und Salze geeignet, die der Formel I genügen.

Das erfindungsgemäße Verfahren läßt sich in geteilten oder ungeteilten Elektrolysezellen durchführen bei einer Temperatur von _ 20°C bis zur Siedetemperatur des Elektrolyten bei einer Stromdichte von 1 bis 600 mA/cm² an einer Kathode aus Blei, Cadmium, Zink, Kupfer, Zinn, Zirkon, Quecksilber, Legierungen von mindestens 2 dieser Metalle oder Kohlenstoff in einer Elektrolytflüssigkeit, deren flüssiges Medium aus Wasser und/oder einem organischen Lösungsmittel besteht. Zur Teilung der Zellen in den Anoden- und Kathodenraum lassen sich die üblichen, im Elektrolyten stabilen Diaphragmen aus organischen Polymeren wie Polyäthylen, Polypropylen, Polyestern und Polysulfonen, insbesondere halogenhaltigen Polymeren, wie Polyvinylchlorid oder Polyvinylidenfluorid, vorzugsweise aber aus perfluorierten Polymeren, oder Diaphragmen aus anorganischen Werkstoffen, wie Glas oder Keramik, vorzugsweise aber Ionenaustauschermembranen, verwenden.

Bevorzugte Ionenaustauschermembranen sind Kationenaustauschermembranen aus Polymeren wie Polystyrol, vorzugsweise aber aus perfluorierten Polymeren, die Carboxyl- und/oder Sulfonsäuregruppen enthalten. Die Verwendung von stabilen Anionenaustauschermembranen ist ebenfalls möglich.

Erfindungsgemäß werden Kathoden verwendet, die im Elektrolyten stabil sind. Die Elektrolyse kann sowohl kontinuierlich als auch diskontinuierlich und in allen üblichen Elektrolysezellen, wie beispielsweise in Becherglas- oder Platten- und Rahmenzellen oder Zellen mit Festbett- oder Fließbettelektroden, durchgeführt werden. Es ist sowohl die monopolare als auch die bipolare Schaltung der Elektroden anwendbar. Besonders zweckmäßig ist eine Arbeitsweise in geteilten Elektrolysezellen (d.i. mit einer Katholyt- und Anolytflüssigkeit) mit diskontinuierlicher Ausführung der Kathodenreaktion und kontinuierlichem Betrieb der Anodenreaktion. Die erfindungsgemäß verwendeten Elektrodenmaterialien haben eine mittlere bis hohe Wasserstoffüberspannung. Bevorzugt ist die Verwendung von Kohlenstoffkathoden, insbesondere bei der Elektrolyse in sauren Elektrolyten mit einem pH-Wert von 0 bis 4, da einige der aufgeführten Elektrodenmaterialien, z.B. Zn, Sn, Cd und Pb, Korrosion erleiden können. Als Kohlenstoffkathoden kommen im Prinzip alle möglichen Kohle-Elektrodenmaterialien in Frage, wie Elektrodengraphite, imprägnierte Graphitwerkstoffe, Kohlefilze und auch glasartiger Kohlenstoff.

Als Anodenmaterial können alle bei Anodenreaktionen üblichen Materialien verwendet werden. Beispiele sind Blei, Bleidioxyd auf Blei oder anderen Trägern, Platin oder mit Edelmetalloxyden, z.B. Rutheniumoxyd, dotiertes Titandioxyd auf Titan oder anderen Materialien für die Sauerstoffentwicklung aus verdünnten Säuren wie Schwefelsäure, Phosphorsäure oder Tetrafluoroborsäure.

Geeignet ist auch Kohlenstoff oder mit Edelmetalloxyden dotiertes Titandioxyd auf Titan oder anderen Materialien für die Entwicklung von Chlor aus wäßrigen Alkalichlorid- oder ChlorwasserstoffLösungen.

Bevorzugte Anolytflüssigkeiten sind wäßrige Mineralsäuren oder Lösungen ihrer Salze, wie verdünnte Schwefelsäure, Phosphorsäure, Tetrafluoroborsäure, konzentrierte Salzsäure, Natriumsulfat- oder Natriumchloridlösungen.

Als organische Lösungsmittel sind z.B. geeignet kurzkettige aliphatische Alkohole wie Methanol, Äthanol, n- und iso-Propanol oder die verschiedenen Butanole, Diole wie Äthylenglykol, die verschiedenen Propandiole, aber auch Polyalkylenglykole aus Äthylen- und/oder Propylenglykol und deren Äther, Äther wie Tetrahydrofuran, Dioxan, Amide wie N,N-Dimethylformamid, Hexamethylphosphorsäuretriamid, N-Metyl-2-pyrrolidinon, Nitrile wie Acetonitril, Propionitril, Ketone wie Aceton und andere Lösungsmittel wie Sulfolan oder Dimethylsulfoxyd. Auch Gemische können verwendet werden. Im Prinzip ist auch eine Zweiphasenelektrolyse unter Zusatz eines nicht wasserlöslichen organischen Lösungsmittels wie t-Butylmethyläther oder Methylenchlorid in Verbindung mit einem Phasentransferkatalysator möglich.

Der Anteil der organischen Lösungsmittel im Elektrolyten in der ungeteilten Zelle oder dem Katholyten in der geteilten Zelle kann 0 bis 100 Gew.-%, bezogen auf die Gesamtmenge des Elektrolyten oder Katholyten, betragen. Vorzugsweise beträgt er 10 bis 80 Gew.-%.

Weiterhin können dem Elektrolyten in der ungeteilten Zelle oder dem Katholyten in der geteilten Zelle lösliche Salze von Metallen mit einer Wasserstoffüberspannung von mindestens 0,25 V (bezogen auf eine Stromdichte von 300 mA/cm²) und/oder enthalogenierenden Eigenschaften zugesetzt werden. Als Salze kommen hauptsächlich infrage die löslichen Salze von Cu, Ag, Au, Zn, Cd, Hg, Sn, Pb, Tl, Ti, Zr, Bi, V, Ta, Cr, Ce, Co oder Ni, vorzugsweise die löslichen Pb-, Zn-, Cd- und Ag-Salze. Die bevorzugten Anionen dieser Salze sind Cl⁻, SO₄⁻, NO₃⁻ und CH₃COO⁻. Die Salze können der Elektrolyselösung zugesetzt oder auch, z.B. durch Zugabe von Oxyden, Carbonaten etc. _ in einigen Fällen auch der Metalle selbst (sofern löslich) _ in der Lösung erzeugt werden. Ihre Konzentration im Elektrolyten der ungeteilten Zelle sowie im Katholyten der geteilten Zelle wird zweckmäßig auf etwa 10^{_5} bis 10 Gew.-%, vorzugsweise auf etwa 10^{_3} bis 5 Gew.-%, jeweils bezogen auf die Gesamtmenge des Elektrolyten oder Katholyten, eingestellt.

Bei der Elektrolyse kann man in einem weiten pH-Bereich arbeiten, am günstigsten bei einem pH-Wert von 0 bis 13, vorzugsweise von 0,5 bis 12. Um diesen Wert einzustellen und die Leitfähigkeit zu erhöhen, können beim Arbeiten in der geteilten Zelle dem Katholyten oder beim Arbeiten in der ungeteilten Zelle dem Elektrolyten anorganische oder organische Säuren zugesetzt werden, vorzugsweise Säuren wie Salz-, Bor-, Phosphor-, Schwefel oder Tetrafluoroborsäure und/oder Ameisen-, Essig- oder Citronensäure und/oder deren Salze, wobei bei Verwendung von Säuren, die mit den obengenannten Metallen im neutralen oder basischen Bereich schwer lösliche Verbindungen bilden, natürlich nur in solchen pH-Bereichen gearbeitet wird, in denen sich keine unlöslichen Verbindungen bilden.

Auch die Zugabe organischer Basen kann zur Einstellung des für die Elektrolyse günstigen pH-Wertes nötig sein und/oder den Verlauf der Elektrolyse günstig beeinflussen. Geeignet sind primäre, sekundäre und tertiäre C₂-C₁₂-Alkyl- und Cycloalkylamine, aromatische und aliphatisch-aromatische (insbesondere araliphatische) Amine und deren Salze, anorganische Basen wie Alkali- und Erdalkalihydroxyde wie beispielsweise Li-, Na-, K-, Cs-, Mg-, Ca-, Ba-hydroxyd, quartäre Ammoniumsalze, mit Anionen, wie beispielsweise den Fluoriden, Chloriden, Bromiden, Jodiden, Acetaten, Sulfaten, Hydrogensulfaten, Tetrafluoroboraten, Phosphaten und Hydroxyden, wobeinatürlich solche Kombinationen von Kationen und Anionen außer Betracht bleiben, die unter den angewandten Bedingungen zu unlöslichen Produkten führen. Als Ammoniumsalze kommen z.B. solche des C₁-C₁₂-Tetraalkylammoniums, C₁-C₁₂-Trialkylarylammoniums und C₁-C₁₂-Trialkylmonoalkylarylammoniums in Betracht. Es können aber auch anionische oder kationische Emulgatoren in Mengen von 0,01 bis 15, vorzugsweise 0,03 bis 10 Gewichtsprozenten, bezogen auf die Gesamtmenge des Elektrolyten oder Katholyten, eingesetzt werden.

Bei der Elektrolyse in ungeteilter Zelle können dem Elektrolyten Verbindungen zugesetzt werden, die bei einem negativeren Potential oxydiert werden als die freigesetzten Halogenionen, um das Entstehen des freien Halogens zu vermeiden. Geeignet sind hierfür beispielsweise die Salze der Oxalsäure, der Methoxyessigsäure, der Glyoxylsäure, der Ameisensäure und/oder der Stickstoffwasserstoffsäure.

Man elektrolysiert bevorzugt bei einer Stromdichte von 10 bis 500 mA/cm². Die Elektrolysetemperatur liegt zweckmäßig im Bereich von _ 10°C bis zur Siedetemperatur der Elektrolyseflüssigkeit, vorzugsweise von 5 bis 90°C, insbesondere von 15 bis 80°C.

Die Aufarbeitung des Elektrolyseprodukts erfolgt auf übliche Weise, z.B. durch Extraktion aus dem Reaktionsmedium oder durch Abdestillieren des Lösungsmittels. Die dem Katholyten zugesetzten Verbindungen können so dem Prozeß wieder zugeführt werden.

Zur Herstellung von Fluormalonsäureestern wird die Elektrolyse in dem entsprechenden Alkohol durchgeführt. Nach Beendigung der Elektrolyse wird die Hauptmenge des Alkohols abdestilliert und die Säure nach üblichen Methoden verestert.

Soweit nichts anderes angegeben ist, wurde in den folgenden Beispielen eine Elektrolysezelle mit den nachstehenden Merkmalen verwendet. Die Ausbeuteangaben sind auf den Umsatz an Chlorfluormalonsäure bezogen.

### Elektrolysezelle

Ummantelte Glastopfzelle mit einem Volumen von 350 ml; Anode: Platinnetz (20 cm²); Kathodenfläche: 12 cm²; Elektrodenabstand: 1,5 cm; Anolyt: verdünnte wäßrige Schwefelsäure; Kationenaustauschermembran; Zweischichtenmembran aus einem Copolymerisat aus Perfluorsulfonyläthoxyvinyläther und Tetrafluoräthylen (®Nafion 324 der Fa. E.I. du Pont de Nemours & Co., Wilmington, USA); Stofftransport durch Magnetrührer.

### Beispiele

1) Es wurde ein Katholyt aus 250 ml Wasser, 0,5 g Natriumhydroxyd, 0,5 g Bleiacetat und 10 g Chlorfluormalonsäure an einer Kathode aus imprägniertem Graphit (®Diabon N der Fa. Sigri, Meitingen, Deutschland) bei einer Stromdichte von 88 mA/cm², einer Spannung von 7,2 bis 5,8 V und einer Temperatur von 30°C elektrolysiert. Der Stromverbrauch betrug 3,77 Ah und der pH-Wert 0,8.
   Man erhielt nach Zugabe von NaCl-Lösung zum Katholyten durch Extraktion mit Diäthyläther und Abdestillation des Lösungsmittels 7,36 g Fluormalonsäure (Ausbeute 95,4%) neben 0,114 g unveränderter Chlorfluormalonsäure.
2) Die Anordnung unterschied sich dadurch, daß eine ummantelte Glastopfumlaufzelle mit einem Volumen von 450 ml verwendet wurde; der Elektrodenabstand betrug 1 cm und der Stofftransport erfolgte mit Hilfe einer Pumpe mit einem Durchfluß von 360 l/h. Es wurde ein Katholyt aus 250 ml Wasser, 0,5 g Natriumhydroxyd, 0,5 g Tetrabutylammoniumhydrogensulfat und 2 g Chlorfluormalonsäure an einer Kathode aus Bleiblech bei einer Stromdichte von 450 mA/cm², einer Spannung von 56 bis 30 V und einer Temperatur von 24 bis 44°C elektrolysiert. Der Stromverbrauch betrug 0,754 Ah und der pH-Wert 1,5 bis 1,4.
   Man erhielt nach der Aufarbeitung wie im Beispiel 1 0,82 g Fluormalonsäure (Ausbeute 96,8%) neben 1,14 g unveränderter Chlorfluormalonsäure.
3) Es wurde ein Katholyt aus 300 ml Wasser, 0,5 g Natriumhydroxyd, 0,5 g Silbernitrat und 4 g Chlorfluormalonsäure an einer Graphitkathode bei einer Stromdichte von 200 mA/cm², einer Spannung von 12 bis 10,5 V und einer Temperatur von 30°C elektrolysiert. Der Stromverbrauch betrug 1,78 Ah und der pH-Wert 1,6.
   Man erhielt nach der Aufarbeitung wie im Beispiel 1 2,38 g Fluormalonsäure (Ausbeute 90,9%) neben 0,62 g unveränderter Chlorfluormalonsäure.
4) Die Elektrolysezelle unterschied sich dadurch, daß ohne Kationenaustauschermembran gearbeitet wurde. Es wurde ein Elektrolyt aus 300 ml Wasser, 0,5 g Zinkchlorid, 40 g Natriumformiat und 6,8 g Chlorfluormalonsäure verwendet und an einer Kathode aus imprägniertem Graphit (Diabon N) bei einer Stromdichte von 200 mA/cm², einer Spannung von 12,5 V und einer Temperatur von 30°C elektrolysiert. Der Stromverbrauch betrug 3,03 Ah und der pH-Wert 4,9.
   Zur Aufarbeitung wurde der pH-Wert mit Salzsäure auf 1 eingestellt, und es wurde wie im Beispiel 1 weitergearbeitet. Man erhielt 3,84 g Fluormalonsäure (Ausbeute 96,9%) neben 1,76 g unveränderter Chlorfluormalonsäure.
5) Es wurde ein Katholyt aus 300 ml Methanol, 0,5 g Bleiacetat, 0,5 g Natriumhydroxyd und 4 g Chlorfluormalonsäure verwendet und an einer Kathode aus imprägniertem Graphit (Diabon N) bei einer Stromdichte von 200 mA/cm², einer Spannung von 30 bis 17,5 V und einer Temperatur von 30°C bei einem pH-Wert von 1,04 elektrolysiert. Nach einem Stromverbrauch von 1,78 Ah wurde die Hauptmenge Methanol abdestilliert und die verbleibende Lösung mit p-Toluolsulfonsäure unter Rückfluß erhitzt. Man erhielt 3,98 g Fluormalonsäuredimethylester (Ausbeute 84,5%) neben 0,07 g Chlorfluormalonsäuredimethylester.
6) Es wurde ein Katholyt aus 200 ml 2n NaOH-Lösung in Wasser und 10 g Chlorfluormalonsäure verwendet und an einer Kathode aus Elektrodengraphit (Type EH der Firma Sigri, Meitingen, Deutschland) bei einer Stromdichte von 88 mA/cm², einer Spannung von 12 bis 8 V und einer Temperatur von 8°C bei einem pH-Wert von 10,4 elektrolysiert. Nach einem Stromverbrauch von 4,5 Ah war der pH-Wert auf 5,6 gesunken. Zur Aufarbeitung wurde der pH-Wert mit Salzsäure auf 1 eingestellt, und es wurde wie in Beispiel 1 weitergearbeitet. Man erhielt 6,94 g Fluormalonsäure (Ausbeute 90%).
7) Es wurde ein Katholyt aus 200 ml Isopropanol, 30 ml 2n Salzsäure, 2 g Methyl-trioctylammoniumchlorid und 10 g Chlorfluormalonsäure verwendet und an einer Kathode aus imprägniertem Graphit (Diabon N) bei einer Stromdichte von 88 mA/cm², einer Spannung von 16 bis 12 V und einer Temperatur von 30°C bei einem pH-Wert von 0,9 elektrolysiert. Nach einem Stromverbrauch von 5,1 Ah wurde die Hauptmenge des Katholyten abdestilliert, die verbleibende Lösung mit Chlorwasserstoffgas gesättigt und erhitzt. Man erhielt 7,02 g Fluormalonsäurediisopropylester (Ausbeute 46%).

## Patentansprüche

1. Verfahren zur Herstellung von Fluormalonsäure und ihren Derivaten der Formel dadurch gekennzeichnet, daß man Verbindungen der Formel worin R¹ ein Halogen mit einem Atomgewicht von 35 bis 127 darstellt und R² und R³ gleich oder verschieden sind und Hydroxyl, die Gruppe OX, worin X ein Alkali-, Erdalkali- oder NH₄⁺-Ion oder einen C₁-C₁₂-Alkylrest bedeutet, oder die Gruppe NR⁴R⁵ darstellen, worin R⁴ und R⁵ gleich oder verschieden sind und Wasserstoff oder einen Kohlenwasserstoffrest mit 1 bis 12 C-Atomen bedeuten, bei einer Temperatur von -20°C bis zur Siedetemperatur des Elektrolyten bei einer Stromdichte von 1 bis 600 mA/cm² an einer Kathode aus Blei, Cadmium, Zink, Kupfer, Zinn, Zirkon, Quecksilber, Legierungen von mindestens 2 dieser Metalle oder Kohlenstoff in einer Elektrolytflüssigkeit elektrolysiert, die aus Wasser und/oder einem organischen Lösungsmittel besteht.

2. Verfahren nach Anspruch 1, dadurch gekennzeichnet, daß man die Elektrolyse bei einem pH von 0 bis 13, vorzugsweise 0,5 bis 12, durchführt.

3. Verfahren nach Anspruch 1 oder 2, dadurch gekennzeichnet, daß man an einer Kohlenstoffkathode in einem sauren pH-Bereich von 0 bis 4 elektrolysiert.

4. Verfahren nach einem oder mehreren der Ansprüche 1 bis 3, dadurch gekennzeichnet, daß man die Elektrolyse bei einer Temperatur von 5 bis 90°C, insbesondere von 15 bis 80°C, durchführt.

5. Verfahren nach einem oder mehreren der Ansprüche 1 bis 4, dadurch gekennzeichnet, daß man die Elektrolyse bei einer Stromdichte von 10 bis 500 mA/cm² durchführt.

6. Verfahren nach einem oder mehreren der Ansprüche 1 bis 5, dadurch gekennzeichnet, daß man die Elektrolyse in Gegenwart eines löslichen Salzes eines Metalles mit einer Wasserstoffüberspannung von mindestens 0,25 V (bezogen auf eine Stromdichte von 300 mA/cm²), vorzugsweise von Blei, Zink, Cadmium oder Silber, mit einem Elektrolyten in der ungeteilten Zelle oder einem Katholyten in der geteilten Zelle durchführt, wobei die Konzentration des Salzes von 10⁻⁵ bis 10 Gew.-%, vorzugsweise 10⁻³ bis 5 Gew.-% beträgt, bezogen auf die Gesamtmenge des Elektrolyten oder Katholyten.

7. Verfahren nach einem oder mehreren der Ansprüche 1 bis 6, dadurch gekennzeichnet, daß man in geteilten Elektrolysezellen mit diskontinuierlicher Ausführung der Kathodenreaktion und kontinuierlichem Betrieb der Anodenreaktion arbeitet.

8. Verfahren nach einem oder mehreren der Ansprüche 1 bis 7, dadurch gekennzeichnet, daß der Elektrolyt in der ungeteilten Zelle bzw. der Katholyt in der geteilten Zelle 10 bis 80 Gew.-% organisches Lösungsmittel enthält, bezogen auf die Gesamtmenge des Elektrolyten bzw. Katholyten.

9. Verfahren nach einem oder mehreren der Ansprüche 1 bis 8, dadurch gekennzeichnet, daß man Verbindungen der Formel (I) elektrolysiert, in denen R¹ Chlor ist.

10. Verfahren nach einem oder mehreren der Ansprüche 1 bis 9, dadurch gekennzeichnet, daß man Verbindungen elektrolysiert, in denen R² und R³ O-C₁-C₆-Alkyl oder Hydroxyl darstellt.

11. Verfahren nach Anspruch 10, dadurch gekennzeichnet, daß man eine Verbindung, in der R² und R³ jeweils O-C₁-C₂-Alkyl sind, in einem einwertigen Alkohol elektrolysiert.

## Claims

1. A process for the preparation of fluoromalonic acid and derivatives thereof having the formula characterized in that compounds of the formula wherein R¹ is halogen of an atomic weight in the range from 35 to 127 and R² and R³ are equal or different and represent hydroxyl, the group OX, wherein X represents an alkali metal, alkaline earth metal or NH₄⁺ ion or a C₁-C₁₂-alkyl group, or R² and R³ represent the group NR⁴R⁵, wherein R⁴ and R⁵ are equal or different and are hydrogen or a hydrocarbon group of 1 to 12 carbon atoms, are subjected to an electrolysis in an electrolyte liquid consisting of water, an organic solvent or a mixture thereof, at a temperature in the range of from _ 20°C to the boiling temperature of the electrolyte, at a current density in the range of from 1 to 600 mA/cm² at a cathode consisting of lead, cadmium, zinc, copper, tin, zirconium, mercury, alloys of at least 2 of these metals or of carbon.

2. A process as claimed in claim 1, characterized in that the electrolysis is carried out at a pH in the range of from 0 to 13, preferably of from 0,5 to 12.

3. A process as claimed in claim 1 or 2, characterized in that the electrolysis is carried out at a carbon cathode at an acid pH in the range of from 0 to 4.

4. A process as claimed in one or more of claims 1 to 3, characterized in that the electrolysis is carried out at a temperature in the range of from 5 to 90°C, in particular of from 15 to 80°C.

5. A process as claimed in one or more of claims 1 to 4, characterized in that the electrolysis is carried out at a current density in the range of from 10 to 500 mA/cm².

6. A process as claimed in one or more of claims 1 to 5, characterized in that the electrolysis is carried out in the presence of a soluble salt of a metal having a hydrogen excess voltage of at least 0.25 V (referred to a current density of 300 mA/cm²), preferably of a salt of lead, zinc, cadmium or silver, with an electrolyte in an undivided cell or with a catholyte in a divided cell, the concentration of the salt being in the range of from 10^{_5} to 10% by weight, preferably of from 10^{_3} to 5% by weight, referred to the total amount of the electrolyte or catholyte.

7. A process as claimed in one or more of claims 1 to 6, characterized in that the electrolysis is carried out in a divided electrolysis cell while conducting the reaction at the cathode in a discontinuous manner and the reaction at the anode in a continuous manner.

8. A process as claimed in one or more of claims 1 to 7, characterized in that the electrolyte in the undivided cell or the catholyte in the divided cell contains from 10 to 80% by weight of organic solvent, referred to the total amount of the electrolyte or catholyte respectively.

9. A process as claimed in one or more of claims 1 to 8, characterized in that a compound of formula I is subjected to electrolysis, in which R¹ is chlorine.

10. A process as claimed in one or more of claims 1 to 9, characterized in that a compound is subjected to electrolysis, in which R² and R³ each are O-C₁-C₆-alkyl or hydroxyl.

11. A process as claimed in claim 10, characterized that a compound in which R² and R³ each are O-C₁-C₆-alkyl, are subjected to the electrolysis in a monohydric alcohol.

## Revendications

1. Procédé pour préparer l'acide fluoromalonique et ses dérivés qui répondent à la formule: procédé caractérisé en ce qu'on électrolyse des composés répondant à la formule I: dans laquelle R¹ représente un halogène de poids atomique compris entre 35 et 127, et R² et R³ représentent chacun, indépendamment l'un de l'autre, un radical hydroxy, un radical OX (dans lequel X désigne un ion de métal alcalin ou de métal alcalino-terreux, un ion NH₄⁺ ou un alkyle C₁-C₁₂), ou un radical NR⁴R⁵ dans lequel R⁴ et R⁵ représentent chacun, indépendamment l'un de l'autre, l'hydrogène ou un radical hydrocarboné contenant de 1 à 12 atomes de carbone, à une température comprise entre _ 20°C et la température d'ébullition de l'électrolyte, à une densité de courant de 1 à 600 mA/cm², sur une cathode en plomb, en cadmium, en zinc, en cuivre, en étain, en zirconium, en mercure, en alliages d'au moins deux de ces métaux, ou en carbone, dans un liquide électrolyte constitué d'eau et/ou d'un solvant organique.

2. Procédé selon la revendication 1 caractérisé en ce qu'on effectue l'électrolyse à un pH de 0 à 13, de préférence 0,5 à 12.

3. Procédé selon l'une des revendications 1 et 2, caractérisé en ce qu'on électrolyse sur une cathode en carbone dans un domaine de pH acide allant de 0 à 4.

4. Procédé selon l'une quelconque des revendications 1 à 3, caractérisé en ce qu'on effectue l'électrolyse à une température de 5 à 90°C, plus particulièrement de 15 à 80°C.

5. Procédé selon l'une quelconque des revendications 1 à 4, caractérisé en ce qu'on effectue l'électrolyse à une densité de courant de 10 à 500 mA/cm².

6. Procédé selon l'une quelconque des revendications 1 à 5, caractérisé en ce qu'on effectue l'électrolyse en présence d'un sel soluble d'un métal ayant une surtension d'hydrogène d'au moins 0,25 V (relativement à une densité de courant de 300 mA/cm²), de préférence de plomb, de zinc, de cadmium ou d'argent, avec un électrolyte dans la cellule non compartimentée ou un catholyte dans la cellule compartimentée, la concentration en sel étant comprise entre 10^{_5} et 10% en poids, de préférence entre 10 ^{_3} et 5% en poids, par rapport à la quantité totale de l'électrolyte ou du catholyte.

7. Procédé selon l'une quelconque des revendications 1 à 6, caractérisé en ce qu'on opére dans des cellules d'électrolyse compartimentées, en effectuent la réaction cathodique en discontinu et la réaction anodique en continu.

8. Procédé selon l'une quelconque des revendications 1 à 7, caractérisé en que l'électrolyte dans la cellule non compartimentée, ou le catholyte dans la cellule compartimentée, contient de 10 à 80% en poids d'un solvant organique par rapport à la quantité totale de l'électrolyte ou du catholyte.

9. Procédé selon l'une quelconque des revendications 1 à 8, caractérisé en ce qu'on électrolyse des composés formule I dans lesquels R¹ représente le chlore.

10. Procédé selon l'une quelconque des revendications 1 à 9, caractérisé en ce qu'on électrolyse des composés dans lesquels R² et R³ représentent un radical alcoxy en C₁-C₆ ou un hydroxy.

11. Procédé selon la revendication 10 caractérisé en ce qu'on électrolyse un composé dans lequel R² et R³ représentent chacun un radical alcoxy en C₁-C₆, dans un alcool monovalent.
